# EUROPÄISCHE PATENTANMELDUNG

(11) **EP 2 101 044 A1**
(43) Veröffentlichungstag der Anmeldung: **16.09.2009**
(21) Anmeldenummer: 08004712.9
(22) Anmeldetag: 13.03.2008
(51) Int. Cl.: F01D 25/26

(54) **Dampfturbine mit geteiltem Innengehäuse**

(71) Anmelder: SIEMENS AKTIENGESELLSCHAFT, 80333 München (DE)
(72) Erfinder: Dallinger, Heinz, 45475 Mülheim an der Ruhr (DE); Ulma, Andreas, 45481 Mülheim an der Ruhr (DE)

(57) **Zusammenfassung**

Die Erfindung betrifft eine Dampfturbine (1) mit einem Innengehäuse (4), das sowohl eine erste radiale (12) als auch eine axiale Teilfuge aufweist und einem Außengehäuse (5), das eine zweite radiale (14) Teilfuge aufweist, wobei das Innengehäuse (4) an dem Außengehäuse (5) angeordnet ist.

## Beschreibung

Die Erfindung betrifft eine Dampfturbine, umfassend ein Gehäuse, einen im Innengehäuse angeordneten drehbar gelagerten Rotor und ein um das Innengehäuse angeordnetes Außengehäuse, wobei das Innengehäuse eine axiale und radiale Teilfuge aufweist.

Der Wirkungsgrad einer Strömungsmaschine, insbesondere einer Dampfturbine, hängt unter anderem von der Temperatur des einströmenden Frischdampfes ab. Je höher die Temperatur des Frischdampfes, umso höher ist der zu erwartende Wirkungsgrad. Derzeit existieren Bestrebungen, die Dampftemperatur des Frischdampfes, die derzeit bei ca. 620°C liegt, auf Temperaturen von bis zu 700°C bzw. über 700°C zu steigern. Solch hohe Temperaturen führen zu hohen thermischen Belastungen von einzelnen Komponenten, wie z. B. dem Innengehäuse. Bei den vorgenannten hohen Temperaturen müssen entweder geeignete Kühlungsmöglichkeiten oder geeignete Materialien verwendet werden. Materialien auf der Grundlage der sog. Nickel-Basis-Werkstoffe sind geeignet für den Einsatz in Dampfturbinen, die mit Temperaturen von 700°C beaufschlagt werden. Allerdings sind die Kosten für Nickel-Basis-Werkstoffe vergleichsweise hoch. Daher sollte der Gewichtsanteil von Nickel-Basis-Komponenten möglicht gering gehalten werden. Außerdem sollte aus montage- und herstellungstechnischen Gründen das Maximalgewicht von den Gehäuseteilen des Innengehäuses nicht zu groß werden.

Es wurde vorgeschlagen Innengehäuse aus einem ersten Werkstoff und einem zweiten Werkstoff zu fertigen, wobei das Innengehäuse eine Schweißung aufweisen soll, wobei der erste Werkstoff mit dem zweiten Werkstoff miteinander verschweißt werden soll. Solche Innengehäuse wären allerdings vergleichsweise groß und würden ein hohes Gewicht aufweisen, was bei der Montage zu Nachteilen führen könnte.
Bisher wurden Innengehäuse aus zwei gleichen Werkstoffen mittels einer Fertigungsschweißung miteinander verschweißt.

Insbesondere bei Hochdruck-Teilturbinen sind die Komponenten vergleichsweise stark thermisch beansprucht. Der Einströmbereich solch einer Hochdruck-Teilturbine wird mit einem Frischdampf beaufschlagt, der Temperaturen von über 700°C aufweisen kann. Dieser Bereich wird vorzugsweise aus einem hochwarmfesteren Material gefertigt als ein Bereich der Hochdruck-Teilturbine, der weniger thermisch belastet wird. Es ist daher bekannt, Innengehäuse, die aus zwei unterschiedlichen Materialien bestehen, an einer radialen Teilfuge zu verschrauben. Mit der radialen Teilfuge findet ein Materialwechsel eines ersten Innengehäuseteils mit einem ersten Werkstoff in axialer Richtung mit einem zweiten Innengehäuseteil mit einem zweiten Material statt. Das Innengehäuse solch einer Dampfturbine weist insgesamt vier Teilgehäuse auf. Unter anderem weist die Dampfturbine ein erstes Innengehäuseoberteil und ein erstes Innengehäuseunterteil aus einem ersten hochwarmfesten Material auf, wobei die beiden vorgenannten Gehäuseinnenteile durch eine axiale Teilfuge zusammen verbunden sind. Mit einer axialen Teilfuge werden das Gehäuseoberteil und das Gehäuseunterteil in einer radialen Richtung, von der Rotationsrichtung aus gesehen, getrennt.

Des Weiteren umfasst das Innengehäuse ein zweites Innengehäuseoberteil und ein zweites Innengehäuseunterteil, die durch eine axiale Teilfuge voneinander getrennt sind. Innerhalb der Innengehäuse sind Leitschaufeln montiert. Auf dem sich innerhalb des Innengehäuses befindlichen Rotors sind Laufschaufeln montiert. Während eines Montagevorgangs werden die Innengehäuseteile gemeinsam mit dem Rotor zusammengebaut. Das somit erhaltene Innengehäuse umfassend den Rotor wird in ein Außengehäuse angeordnet. Im Betrieb strömt ein aus dem Strömungskanal zwischen dem Rotor und dem Innengehäuse strömender Dampf auch zwischen das Innengehäuse und dem Außengehäuse, was zu einem hohen Druck sowie einer hohen thermischen Belastung auf das Außengehäuse führen kann. Solch hohe Druck- und Temperaturbelastungen stellen eine Herausforderung für das Außengehäuse dar. Wünschenswert wäre es ein Außengehäuse zu haben, das für vergleichsweise hohe Druckbeanspruchungen geeignet ist.

An dieser Stelle setzt die Erfindung an, deren Aufgabe es ist, eine Dampfturbine mit einem Innengehäuse mit einer radialen Teilfuge anzubieten, wobei die Dampfturbine ein Außengehäuse aufweist, das für hohe Beanspruchungen wie Druck und Temperatur geeignet ist.

Gelöst wird diese Aufgabe durch eine Dampfturbine, umfassend ein Innengehäuse, einen im Innengehäuse angeordneten drehbar gelagerten Rotor und ein um das Innengehäuse angeordnetes Außengehäuse, wobei das Innengehäuse eine axiale und radiale Teilfuge aufweist, wobei das Außengehäuse eine radiale Teilfuge aufweist. Es wird somit vorgeschlagen, das Außengehäuse ebenfalls aus zumindest zwei Komponenten zu fertigen, wobei das Außengehäuse hierbei in einer axialen Richtung quasi einen Materialwechsel aufweist. Das Außengehäuse wird demnach als ein sog. Topfgehäuse ausgebildet, das sich durch eine radiale Teilfuge bzw. durch das Nichtvorhandensein einer axialen Teilfuge auszeichnet. Es wird somit der Vorteil erreicht, dass ein zwischen dem Innengehäuse und dem Außengehäuse anstehender Druck nicht durch eine Verschraubung, die für eine axiale Teilfuge notwendig ist, kompensiert wird. Das Außengehäuse wird über eine Verschraubung in axialer Richtung montiert. Solch ein ausgebildetes Außengehäuse kann einem höheren Druck standhalten als ein Außengehäuse mit einer axialen Teilfuge.

Vorteilhafte Weiterbildungen sind in den Unteransprüchen angegeben.

Vorteilhafterweise weist das Innengehäuse ein erstes Innengehäuseteil und ein in axialer Richtung dahinter angeordnetes zweites Innengehäuseteil auf, wobei das erste Innengehäuseteil aus einem hochwarmfesteren Material als das zweite Innengehäuseteil ausgebildet ist. Vorteilhafterweise ist das erste Innengehäuseteil aus einem Nickel-Basis-Werkstoff gefertigt. Der Nickel-Basis-Werkstoff ist geeignet für Dampftemperaturen von über 700°C. Allerdings ist ein Nickel-Basis-Werkstoff ein vergleichsweise teurer Werkstoff.

Das erste Innengehäuseteil und das zweite Innengehäuseteil sind mittels eines Flansches miteinander verbunden, wobei der Flansch über eine als Ringmutter ausgebildete Schraubverbindung am Außengehäuse axial zusammengehalten ist. Vor allem in einer einflutigen Bauart der Hochdruck-Teilturbine kommt es durch den hohen Druck und der hohen Temperatur des Frischdampfes zu einem großen axialen Schub auf das Innengehäuse und auf den Rotor, was zu einer Kraft auf das Innengehäuse und auf den Rotor in axialer Richtung führt. Das Außengehäuse wird in der Regel fest mit einem Untergrund montiert, so dass eine Bewegung des Außengehäuses und des Rotors in Turbinenachsenrichtung wirksam vermieden ist. Das Innengehäuse wird erfindungsgemäß in vorteilhafter Weise über den Flansch mittels der im Außengehäuse eingeschraubten Ringmutter verspannt.
In einer alternativen Ausführungsform kann die Verschraubung über Schraubenbolzen erfolgen. Dadurch ist eine vergleichsweise einfache Möglichkeit gegeben, den axialen Schub, der durch den hohen Druck und der hohen Temperatur des Dampfes hervorgerufen wird, auf das Außengehäuse zu übertragen.

Die Erfindung wird anhand eines Ausführungsbeispiels näher erläutert. Die Figur zeigt eine Querschnittsansicht einer Hochdruck-Teilturbine.

Die einzige Figur zeigt eine Hochdruck-Teilturbine 1. Die wesentlichen Komponenten der Hochdruck-Teilturbine 1 sind ein um eine Rotationsachse 2 angeordneter drehbar gelagerter Rotor 3, ein um den Rotor 3 angeordnetes Innengehäuse 4 und ein Außengehäuse 5. Frischdampf strömt über einen Frischdampfeinströmbereich 6 in einen Strömungskanal 7. Der Strömungskanal 7 ist durch am Rotor 3 angeordnete Laufschaufeln und am Innengehäuse 4 angeordnete Leitschaufeln gekennzeichnet. Der Übersichtlichkeit wegen sind die Leit- und Laufschaufeln nicht näher dargestellt. Der Frischdampf strömt in einer Strömungsrichtung 8 durch den Strömungskanal 7, wobei der Dampf entspannt und abkühlt. Über den Abdampfbereich 9 strömt der entspannte Dampf über den Abströmstutzen 11 aus der Hochdruck-Teilturbine 1. Zwischen dem Außengehäuse 5 und dem Innengehäuse 4 befindet sich ein Bereich 10.

Das Innengehäuse 4 umfasst ein erstes Innengehäuseoberteil 4a und ein erstes Innengehäuseunterteil 4b. Das erste Innengehäuseoberteil 4a und das erste Innengehäuseunterteil 4b ist aus einem Nickel-Basis-Material gefertigt. Der Bereich um den Frischdampf-Einströmbereich 6 ist thermisch stark belastet, so dass die Wahl des Nickel-Basis-Materials für das erste Innengehäuseober- und unterteil 4a, 4b geeignet ist. Das erste Innengehäuseoberteil 4a und das erste Innengehäuseunterteil 4b werden über eine axiale Teilfuge miteinander verschraubt.

In Strömungsrichtung 8 gesehen schließt an das erste Innengehäuseoberteil 4a und das erste Innengehäuseunterteil 4b ein zweites Innengehäuseoberteil 4c und ein zweites Innengehäuseunterteil 4d an. Das zweite Innengehäuseoberteil 4c und das zweite Innengehäuseunterteil 4d wird aus einem weniger hochwarmfesten Material gefertigt als das erste Innengehäuseoberteil 4a und das erste Innengehäuseunterteil 4b. Über eine radiale Teilfuge 12 schließt das erste Innengehäuseoberteil 4a an das zweite Innengehäuseoberteil 4c an. Ebenso wird über die radiale Teilfuge 12 das erste Innengehäuseunterteil 4b und das erste Innengehäuseunterteil 4d miteinander verbunden. Die Verbindung erfolgt zunächst über eine Schraubverbindung 13, um einen in einer zweiten Dichtung 20 angeordneten U-Ring vorzuspannen. Nach erfolgter Montage wird das Innengehäuse 4 über einen Gewindering 23 axial verspannt. Das Außengehäuse 5 umfasst ein Außengehäusevorderteil 5a und ein Außengehäusehinterteil 5b. Über eine zweite radiale Teilfuge 14 wird das Außengehäusevorderteil 5a und das Außengehäusehinterteil 5b über eine zweite Schraubverbindung 15 miteinander verbunden.

Das erste Innengehäuseoberteil 4a und das zweite Innengehäuseoberteil 4c wird somit über einen Flansch 16 miteinander verbunden. Ebenso wird das erste Innengehäuseunterteil 4b und das zweite Innengehäuseunterteil 4d über den Flansch 16 verbunden. Das Außengehäuse 5 weist eine Fläche 17 auf, die zum Anlegen an eine Gegenfläche 18 des Flansches 16 ausgebildet ist. Über den Gewindering 23 wird der Flansch 16 über die Fläche 17 an das Außengehäuse 5 angeschraubt. Der Flansch 16 kann in alternativen Ausführungsformen auch über eine Schraubverbindung mit z. B. Bolzen an das Außengehäuse 5 angeschraubt werden. Zur Abdichtung zwischen dem Innengehäuse 4 und dem Außengehäuse 5 ist zusätzlich eine Dichtung 19 vorgesehen, die zwischen dem Außengehäuse 5 und dem Flansch 16 angeordnet ist. Diese Dichtung 19 ist vorzugsweise als U-Dichtung ausgebildet.

Ebenso zur Verbesserung der Dichtung zwischen dem ersten Innengehäuseoberteil 4a und dem zweiten Innengehäuseoberteil 4c ist eine zweite Dichtung 20 vorgesehen, die vorzugsweise als U-Dichtring ausgebildet ist. In alternativen Ausführungsformen kann diese zweite Dichtung als L-Ring oder andere spezielle Dichtungen ausgebildet sein. Da der Bereich um den Frischdampf-Einströmbereich 6 thermisch stark belastet ist, wird dieser über eine Kühlung gekühlt. Dazu können Bohrungen, die nicht näher dargestellt sind, im ersten Innengehäuseoberteil 4a und im ersten Innengehäuseunterteil 4b angeordnet werden, um einen zwischen dem Außengehäusevorderteil 5a und dem ersten Innengehäuseoberteil 4a bzw. ersten Innengehäuseunterteil 4b befindlichen Zwischenraum zu kühlen. Der im Zwischenbereich 21 befindliche Kühldampf kann entweder extern oder intern zur Verfügung gestellt werden. Bei einer internen zur Verfügungsstellung wird ein Dampf aus einer Verbindung 22 aus dem Strömungskanal 7 in den Zwischenbereich 21 geführt. Bei einer alternativen externen Kühlung ist der Zwischenbereich 21 mit einem extern herangeführten Kühldampf beaufschlagt, dessen Temperatur niedriger ist, als der des Dampfes im Frischdampf-Einströmbereich 6 und dessen Druck etwas höher ist als der Dampf im Frischdampf-Einströmbereich 6.

Axiale Schubkräfte des Dampfes auf den Rotor 3 und auf das Innengehäuse 4 werden über eine nicht dargestellte Verschraubung zwischen dem Flansch 16 und dem Außengehäuse 5 erreicht.

In alternativen Ausführungsformen kann die axiale Schubkraft aus dem Innengehäuse 4 über einen nicht näher dargestellten Gewindering erreicht werden.

Bei der Montage der Hochdruck-Teilturbine 1 wird in einem ersten Verfahrensschritt zunächst das Innengehäuse 4 mit dem Rotor 3 montiert. In einem zweiten Verfahrensschritt wird das Innengehäuse 4 mit dem Rotor 3 in das Außengehäuse 5 montiert. Das Außengehäuse 5 ist hierbei als Topfgehäuse ausgebildet. Durch die Vormontage des Innengehäuses 4 ist die Montierbarkeit bei gleichzeitiger axialer Fixierung im Topfgehäuse 5 an der Fläche 17 möglich. Der Anteil des Nickel-Basis-Werkstoffes kann dadurch gering gehalten werden.

## Patentansprüche

1. Dampfturbine (1),
umfassend ein Innengehäuse, einen im Innengehäuse (4) angeordneten drehbar gelagerten Rotor (3) und ein um das Innengehäuse (4) angeordnetes Außengehäuse,
wobei das Innengehäuse (4) eine axiale und erste radiale (12) Teilfuge aufweist.

2. Dampfturbine (1) nach Anspruch 1,
wobei das Außengehäuse (5) als Topfgehäuse ausgebildet ist.

3. Dampfturbine (1) nach Anspruch 1 oder 2,
wobei das Innengehäuse (4) ein erstes Innengehäuseteil (4a, 4b) und ein in axialer Richtung dahinter angeordnetes zweites Innengehäuseteil (4c, 4d) aufweist,
wobei das erste Innengehäuseteil (4a, 4b) aus einem hochwarmfesteren Material als das zweite Innengehäuseteil (4c, 4d) ausgebildet ist.

4. Dampfturbine (1) nach Anspruch 3,
wobei das erste Innengehäuseteil (4a, 4b) aus einem Nickel-Basis-Werkstoff gefertigt ist.

5. Dampfturbine (1) nach Anspruch 4,
wobei der Flansch (16) über eine als Ringmutter ausgebildete Schraubverbindung (15) am Außengehäuse (5) axial zusammengehalten ist.

6. Verfahren zur Herstellung einer Dampfturbine (1),
wobei ein erstes Innengehäuseteil (4a, 4b) und ein zweites Innengehäuseteil (4c, 4d) über einen Flansch (16) miteinander zu einem Innengehäuse (4) verschraubt werden und ein Außengehäuse (5) mit einer zweiten radialen Teilfuge (14) über das Innengehäuse (4) angeordnet wird.

7. Verfahren nach Anspruch 6,
wobei das Innengehäuse (4) über den Flansch (16) an das Außengehäuse (5) geschraubt wird.
